# EUROPÄISCHE PATENTSCHRIFT

(11) **EP 1 198 810 B1**
(45) Veröffentlichungstag und Bekanntmachung des Hinweises auf die Patenterteilung: **19.05.2004**
(21) Anmeldenummer: 00954543.5
(22) Anmeldetag: 20.07.2000
(51) Int. Cl.: H01H 21/16

(54) **SCHUTZVORRICHTUNG FÜR EINEN KONTAKT, INSBESONDERE FÜR EINEN KONTAKT EINES SICHERUNGSEINSATZES**
PROTECTION DEVICE FOR A CONTACT, ESPECIALLY THE CONTACT OF A FUSE LINK
DISPOSITIF DE PROTECTION POUR UN CONTACT, EN PARTICULIER POUR UN CONTACT D'UNE CARTOUCHE FUSIBLE

(30) Priorität: 22.07.1999 DE 19934537; 22.07.1999 DE 29912857 U
(43) Veröffentlichungstag der Anmeldung: 24.04.2002
(73) Patentinhaber: Bruchmann, Klaus, D-96450 Coburg (DE)
(72) Erfinder: Bruchmann, Klaus, D-96450 Coburg (DE)
(74) Vertreter: Groening, Hans Wilhelm, Dipl.-Ing.
(86) Internationale Anmeldenummer: PCT/EP2000/006939
(87) Internationale Veröffentlichungsnummer: WO 2001/008183

(56) Entgegenhaltungen:
- EP-A- 0 017 815
- DE-A- 2 648 714
- DE-A- 3 447 943
- DE-C- 4 435 828
- FR-A- 2 191 234

## Beschreibung

Die vorliegende Erfindung bezieht sich auf eine Schutzvorrichtung für einen Kontakt eines Sicherungseinsatzes mit einem als mit einem Sandfülloch versehene Hauptkappe ausgebildeten Kontakt und mit einem als das Sandfülloch verschließende Verschlußkappe ausgebildeten Kontakt, wobei die Schutzvorrichtung ein Kontaktschutzelement aus leitendem Material umfaßt, das den Kontakt zumindest in dem Wirkungsbereich eines Gegenkontakts vollständig abdeckt.

Kontakte, die einem häufigen Schaltvorgang unterliegen, wozu insbesondere Kontakte eines Sicherungssatzes zählen, sind einem erhöhten Verschleiß unterworfen. Dieser Verschleiß ist zum einen darauf zurückzuführen, daß Kontakt und Gegenkontakt bei Schaltvorgängen gegeneinander schleifen, wodurch die teilweise sehr empfindlichen und weichen Oberflächen der Kontakte durch Schleifspuren beschädigt werden.

Ein weiteres großes Problem ist der beim Schaltvorgang häufig auftretende Schaltlichtbogen, der zu einer hohen Belastung des Kontakts und zum Durchbrennen von Absicherungssystemen, z. B. Schmelzsicherungen, führen kann.

Insbesondere bei Sicherungseinsätzen, die eine Hauptkappe mit einem Sandfülloch als Kontakt aufweisen, wobei das Sandfülloch mit einer Verschlußkappe abgeschlossen ist, treten hohe Übergangswiderstände zwischen Haupt- und Verschlußkappe auf, was zu hohen Leitungsverlusten führt.

Aus der EP 0 017 815 A1 ist ein Niederspannungslastschalter mit einer Sicherung bekannt, der einen Sicherungseinsatz mit einem Aufnahmeraum umfaßt. Der Aufnahmeraum weist einen Fußkontakt auf, der die Unterseite eines Sicherungseinsatzes kontaktiert und der über Kontaktstücke mit einer Anschlußklemme verbindbar ist.

Aus der DE-OS 26 48 714 ist ein Sicherungs-Lastschalter bekannt, der einen Schalthebel als Fußkontakt für einen Sicherungseinsatz umfaßt. Der Schalthebel kontaktiert die Unterseite eines Sicherungseinsatzes und kann über Kontaktstücke mit einer Schaltklemme verbunden werden.

Aus der DE 44 35 828 C1 ist ein schaltbarer, mehrpoliger Sicherungssockel bekannt, der eine Aufnahmebüchse für den Einsatz einer Sicherung umfaßt. Die Aufnahmebüchse dient als Fußkontakt für die Sicherung und ist über ein abgerundetes Kontaktteil an eine Stromschiene anschließbar.

Ferner sind aus der DE 34 47 943 A1 und der FR 2,191,234 weitere Systeme zur Aufnahme einer Sicherung bekannt. Keine der oben genannten Druckschriften beschäftigt sich jedoch mit der Ausbildung eines Kontaktschutzelementes im Hinblick auf einen Sicherungseinsatz, der eine Hauptkappe mit einem Sandfülloch umfaßt, welches durch eine Verschlußkappe abgeschlossen wird.

Es ist daher Aufgabe der Erfindung, Vorrichtungen zur Verfügung zu stellen, die einen Verschleiß und eine Beschädigung des Kontaktes eines Sicherungseinsatzes gemäß dem Oberbegriff des Anspruchs 1 weitgehend vermeiden und dadurch die Lebensdauer des Kontaktes und des zugehörigen Systems erhöhen, dabei gleichzeitig einen geringen Widerstand des Systems im Betriebszustand ermöglichen.

Die Aufgabe wird durch eine Schutzvorrichtung gemäß Anspruch 1, durch einen Sicherungsstöpsel für eine Schaltersicherungseinheit gemäß Anspruch 9 und eine Schaltwippe für eine Schaltersicherungseinheit gemäß Anspruch 10 gelöst. Die Ansprüche 2 bis 8 zeigen besonders vorteilhafte Ausführungsformen der erfindungsgemäßen Schutzvorrichtung für einen Kontakt.

Erfindungsgemäß umfaßt die Schutzvorrichtung ein Kontaktschutzelement aus leitendem Material, das den Kontakt zumindest in dem Wirkungsbereich eines Gegenkontakts vollständig abdeckt, wobei die Schutzvorrichtung so ausgebildet ist, daß sie den Kontakt mit dem Sandfülloch kontaktiert und von dem das Sandfülloch verschließenden Kontakt mit Abstand angeordnet ist.

Unter dem Wirkungsbereich eines Gegenkontaktes ist der Bereich zu verstehen, der in unmittelbarer Nähe des Gegenkontaktes liegt und bei bestimmungsgemäßem Gebrauch mit dem Gegenkontakt in Berührung kommt bzw. bei dem der Abstand vom Kontakt zum Gegenkontakt so gering wird, daß aufgrund unterschiedlicher Potentiale ein Funkenüberschlag stattfinden kann bzw. ein Schaltlichtbogen auftreten kann.

Durch das erfindungsgemäße Kontaktschutzelement wird der empfindliche Kontakt des Sicherungseinsatzes zuverlässig gegen Schaltlichtbögen, Funküberschläge und auch gegen einen mechanischen Verschleiß, hervorgerufen durch einen schleifenden Kontakt an dem Gegenkontakt, während eines Schaltvorganges geschützt. Gleichzeitig wird erreicht, daß die das Sandfülloch verschließende Verschlußkappe des Sicherungseinsatzes für ein Schließen des Stromkreises nicht mehr erforderlich ist. Der Stromkreis wird direkt über die Hauptkappe des Sicherungseinsatzes geschlossen, wodurch hohe Übergangswiderstände zwischen Hauptkappe und Verschlußkappe und damit verbundene Leitungsverluste vermieden werden. In diesem Zusammenhang wird ferner auf die parallele Anmeldung (amtliches Aktenzeichen des Deutschen Patent- und Markenamtes: 199 34 538.4) des Anmelders verwiesen.

Bevorzugt ist das Kontaktschutzelement als Kontaktschutzpfanne ausgebildet, in die ein Kontaktbereich, insbesondere eines Sicherungseinsatzes, im wesentlichen vollständig einsetzbar ist. Dadurch wird sichergestellt, daß bei der Handhabung des Systems der Kontakt automatisch durch die Schutzvorrichtung abgeschirmt wird, ohne daß zusätzliche Betätigungsschritte für den Bediener notwendig sind. Durch das als Kontaktschutzpfanne ausgebildete Kontaktschutzelement wird der Kontaktbereich nach allen Richtungen hin abgeschirmt und geschützt. Es ist auch möglich, die Kontaktschutzpfanne größer zu dimensionieren als den zu schützenden Kontakt, so daß sich die Kontaktschutzpfanne z.B. auch zumindest über an den Kontakt angrenzende Isolationsbereiche erstreckt. Dadurch wird eine optimale Schutzfunktion des Kontakts erreicht.

Das Kontaktschutzelement besteht bevorzugt aus Kupfer, Silber oder Gold und weist eine Dicke von mindestens 0,5 mm, bevorzugt eine Dicke von 1 mm bis 2 mm auf. Dadurch werden zum einen eine gute Leitfähigkeit der Schutzvorrichtung und geringe Übergangswiderstände sichergestellt, zum anderen weist das Material eine ausreichende Dicke auf, damit trotz evtl. an dieser Schutzvorrichtung auftretender Verschleißerscheinungen die Lebensdauer zumindest nicht unter der mittleren Lebensdauer der anderen Komponenten des Systems liegt.

Bei einer Ausführungsform weist das Kontaktschutzelement zwei Kontaktpunkte auf, die über eine Abschirmebene des Kontaktschutzelementes hinausragen. Diese Geometrie eignet sich insbesondere zur exakten Positionierung eines im wesentlichen kugelsegmentförmigen Gegenkontaktes, der zwischen den beiden Kontaktpunkten zu positionieren ist.

Die Kontaktpunkte sind bevorzugt aufgeschweißt und bestehen bevorzugt aus einer Zinn-Silber-Verbindung.

Die Erfindung bezieht sich ferner auf einen Sicherungsstöpsel für eine Schaltersicherungseinheit mit einem Aufnahmebereich für einen Sicherungseinsatz, wobei erfindungsgemäß der Sicherungsstöpsel eine Schutzvorrichtung und ein Kontaktschutzelement aufweist, wie sie oben beschrieben worden sind.

Die Erfindung bezieht sich auch auf eine Schaltwippe für eine Schaltersicherungseinheit, in die ein Sicherungseinsatz oder ein Sicherungsstöpsel mit einem Aufnahmebereich für einen Sicherungseinsatz einsetzbar ist, wobei die Schaltwippe eine Schutzvorrichtung und ein Kontaktschutzelement aufweist, wie sie oben beschrieben worden sind.

Diese und weitere Merkmale und Vorteile der erfindungsgemäßen Bauteile werden anhand der in den Zeichnungen schematisch dargestellten Ausführungsformen näher beschrieben. Dabei zeigen:
- Fig. 1: eine Querschnittsansicht einer ersten Ausführungsform einer erfindungsgemäßen Schutzvorrichtung;
- Fig. 2: eine Draufsicht auf die in Fig. 1 gezeigte Ausführungsform der erfindungsgemäßen Schutzvorrichtung; und
- Fig. 3: eine Ausführungsform einer erfindungsgemäßen Schaltersicherungseinheit mit einer zweiten Ausführungsform einer erfindungsgemäßen Schutzvorrichtung.

Fig. 1 zeigt eine erfindungsgemäße Schutzvorrichtung 10 für einen Kontakt mit einem Kontaktschutzelement 11, das als Kontaktschutzpfanne ausgebildet ist. In das als Kontaktschutzpfanne ausgebildete Kontaktschutzelement 11 ist, in der Fig. 1 von oben, ein Kontakt eines Sicherungseinsatzes im wesentlichen vollständig einsetzbar. Der Kontakt ist dann von Seitenwänden 15 des Kontaktschutzelements 11 nach nahezu allen Seiten abgeschirmt. Die Abschirmung in dem unterbrochenen Bereich der Seitenwände 15 wird durch eine Stufe 16 des Kontaktschutzelementes 11 sichergestellt.

Die Schutzvorrichtung 10 weist ferner eine mit dem Kontaktschutzelement 11 verbundene Befestigungsvorrichtung 13 auf, die sich parallel zu den Seitenwänden 15 des Kontaktschutzelements 11 erstreckt. Diese Befestigungsvorrichtung 13 kann z.B. an einer Schaltwippe oder einem Sicherungsstöpsel in einer Schaltersicherungseinheit sicher befestigt werden.

Die Schutzvorrichtung 10 umfaßt ferner zwei Kontaktpunkte 12 an der Unterseite des Kontaktschutzelementes. In der in Fig. 1 gezeigten Darstellung ist lediglich einer der Kontaktpunkte 12 sichtbar.

Fig. 2 zeigt die in Fig. 1 dargestellte Ausführungsform in einer Draufsicht von unten. In Fig. 2 sind die beiden Kontaktpunkte 12 gut sichtbar, zwischen denen und in Kontakt mit denen ein Gegenkontakt sicher positioniert wird.

In Fig. 2 sind ebenfalls die Seitenwände 15 der Kontaktschutzpfanne angedeutet.

Die in den Fig. 1 und 2 gezeigte Schutzvorrichtung besteht aus Kupfer, wobei die einzelnen Elemente eine Dicke von ungefähr 1,5 mm aufweisen. Die Kontaktpunkte 12 bestehen aus einer Zinn-Silber-Legierung und sind auf die Kontaktschutzpfanne 11 aufgeschweißt.

In Fig. 3 ist eine Schaltersicherungseinheit 20 mit einer erfindungsgemäßen Schaltwippe 30 gezeigt, die die in den Fig. 1 und 2 gezeigte Schutzvorrichtung 10 umfaßt.

Die Schutzvorrichtung 10 ist fest mit der Schaltwippe 30 verbunden, so daß sie mit der Schaltwippe zwischen einer Einschaltstellung und einer Ausschaltstellung hin- und herbewegbar gelagert ist. In Fig. 3 befindet sich die Schaltwippe in ihrer Einschaltstellung.

In die Schaltwippe 30 ist ein Sicherungsstöpsel 40 mit einem Sicherungseinsatz 50 eingesetzt. Der Sicherungseinsatz 50 hat als Kontakt eine Hauptkappe 51 mit einem Sandfülloch, das mit einer Verschlußkappe 52 verschlossen ist. Wie gut aus der Fig. 3 ersichtlich, sind die Schaltwippe 30 und die Schutzvorrichtung 10 so ausgebildet, daß durch ein Einschieben des Sicherungsstöpsels 40 und des Sicherungseinsatzes 50 die Verschlußkappe 52 des Sicherungseinsatzes 50 automatisch in die als Kontaktschutzpfanne ausgebildete Schutzvorrichtung 10 geführt ist, diese aber nicht kontaktiert. Die Verschlußkappe 52 des Sicherungseinsatzes 50 wird vollständig durch das Kontaktschutzelement 11 abgeschirmt.

Der Kontakt wird zwischen einem Bodenbereich der Hauptkappe 51 des Sicherungseinsatzes 50 und der Schutzvorrichtung 10 hergestellt. Dadurch wird in dem Stromkreis die Verschlußkappe 52 umgangen, so daß die hohen Übergangswiderstände zwischen Hauptkappe 51 und Verschlußkappe 52 und dadurch hervorgerufene Leitungsverluste vermieden werden.

Darüber hinaus ist der Abstand zwischen Verschlußkappe 52 und dem darunterliegenden Bereich der Schutzvorrichtung 10 geringer als eine Höhe der Verschlußkappe 52, so daß die Verschlußkappe 52 nicht z.B. durch einen beim Durchbrennen der Sicherung entstehenden höheren Druck im Inneren des Sicherungseinsatzes 50 abgesprengt werden kann. Ein solches Absprengen und Lösen der Verschlußkappe 52 würde dazu führen, daß Sand oder ähnliches Material aus dem Inneren des Sicherungseinsatzes 50 austreten kann und die Schaltersicherungseinheit 20 beschädigen könnte.

Eine Feder 53 ist so angeordnet, daß sie die Schutzvorrichtung 10 vorspannt und die Schutzvorrichtung 10 gegen den Sicherungseinsatz 50 drückt, um einen zuverlässigen Kontakt zwischen dem Kontaktschutzelement 11 und der Hauptkappe 51 des Sicherungseinsatzes 50 sicherzustellen.

Ein federbelasteter Gegenkontakt 60 wirkt ausschließlich gegen das Kontaktelement 11, d.h. es findet kein Berührungskontakt zwischen der Hauptkappe 51 oder der Verschlußkappe 52 des Sicherungseinsatzes 50 und dem Gegenkontakt 60 statt. Darüber hinaus sind die Hauptkappe 51 und die Verschlußkappe 52 durch das Kontaktschutzelement 11 soweit abgeschirmt, daß der Gegenkontakt 60 auch nicht in einen so nahen Abstandsbereich zu diesen gelangen kann, daß ein Funkenüberschlag aufgrund unterschiedlicher Potentiale oder ein Schaltlichtbogen auftreten kann.

Sämtliche Belastungen, seien es Schleifkontakte oder Schaltlichtbögen, finden daher ausschließlich zwischen dem Gegenkontakt 60 und der Schutzvorrichtung 10 bzw. dem Kontaktschutzelement 11 statt, so daß die Hauptkappe 51 und die Verschlußkappe 52 des Sicherungseinsatzes 50 geschützt sind und deren Lebensdauer merklich erhöht wird.

Es soll angemerkt werden, daß der Einsatz einer Schutzvorrichtung 10 in der Schaltersicherungseinheit 20 lediglich ein Anwendungsbeispiel darstellt. Die erfindungsgemäße Schutzvorrichtung kann auch in anderen Sicherungssystemen, insbesondere Drehsicherungs- und Stecksicherungssystemen, aber auch zum Schutz jeglicher Kontakte eingesetzt werden, die Belastungen, z.B. durch Schaltvorgänge oder mögliche Schaltlichtbögen, ausgesetzt sein können.

Mögliche Abweichungen in der geometrischen Gestaltung und der Dimensionierung der Schutzvorrichtung liegen auf der Grundlage der Anmeldeunterlagen im Variationsbereich des Fachmanns.

### Bezugszeichenliste

- 10: Schutzvorrichtung
- 11: Kontaktschutzelement
- 12: Kontaktpunkte
- 13: Befestigungsvorrichtung
- 15: Seitenwände
- 16: Stufe
- 20: Schaltersicherungseinheit
- 30: Schaltwippe
- 40: Sicherungsstöpsel
- 50: Sicherungseinsatz
- 51: Kontakt (Hauptkappe)
- 52: Kontakt (Verschlußkappe)
- 53: Feder
- 60: Gegenkontakt

## Patentansprüche

1. Schutzvorrichtung für einen Kontakt (51, 52) eines Sicherungseinsatzes (50) mit einem als mit einem Sandfülloch versehene Hauptkappe ausgebildeten Kontakt (51) und mit einem als das Sandfülloch verschließende Verschlußkappe ausgebildeten Kontakt (52), wobei die Schutzvorrichtung (10) ein Kontaktschutzelement (11) aus leitendem Material umfaßt, das den Kontakt (51, 52) zumindest in dem Wirkungsbereich eines Gegenkontakts (60) vollständig abdeckt,
**dadurch gekennzeichnet, daß**
die Schutzvorrichtung (10) so ausgebildet ist, daß sie den als Hauptkappe ausgebildeten Kontakt (51) mit dem Sandfülloch kontaktiert und von dem das Sandfülloch verschließenden als Verschlußkappe ausgebildeten Kontakt (52) mit Abstand angeordnet ist.

2. Schutzvorrichtung nach Anspruch 1, **dadurch gekennzeichnet, daß** das Kontaktschutzelement (11) als Kontaktschutzpfanne ausgebildet ist, in die ein Kontakt (51, 52), insbesondere eines Sicherungseinsatzes, im wesentlichen vollständig einsetzbar ist.

3. Schutzvorrichtung nach Anspruch 1 oder 2, **dadurch gekennzeichnet, daß** das Kontaktschutzelement aus Kupfer, Silber oder Gold besteht.

4. Schutzvorrichtung nach einem der vorhergehenden Ansprüche, **dadurch gekennzeichnet, daß** das Kontaktschutzelement eine Dicke von mindestens 0,5 mm aufweist.

5. Schutzvorrichtung nach Anspruch 4, **dadurch gekennzeichnet, daß** das Kontaktschutzelement eine Dicke von 1 mm bis 2 mm aufweist.

6. Schutzvorrichtung nach einem der vorhergehenden Ansprüche, **dadurch gekennzeichnet, daß** das Kontaktschutzelement (11) zwei Kontaktpunkte (12) aufweist, die über eine Abschirmebene des Kontaktschutzelementes (11) hinausragen.

7. Schutzvorrichtung nach Anspruch 6, **dadurch gekennzeichnet, daß** die Kontaktpunkte (12) aufgeschweißt sind.

8. Schutzvorrichtung nach Anspruch 6 oder 7, **dadurch gekennzeichnet, daß** als Kontaktmaterial für die Kontaktpunkte (12) eine Zinn-Silber-Verbindung verwendet ist.

9. Sicherungsstöpsel (40) für eine Schaltersicherungseinheit (20) mit einem Aufnahmebereich für einen Sicherungseinsatz (50),
**dadurch gekennzeichnet, daß**
der Sicherungsstöpsel (40) eine Schutzvorrichtung gemäß einem der vorhergehenden Ansprüche umfaßt.

10. Schaltwippe (30) für eine Schaltersicherungseinheit (20), in die ein Sicherungseinsatz (50) oder ein Sicherungsstöpsel (40) mit einem Aufnahmebereich für einen Sicherungseinsatz (50) einsetzbar ist,
**dadurch gekennzeichnet, daß**
die Schaltwippe eine Schutzvorrichtung (10) gemäß einem der Ansprüche 1 bis 8 umfaßt.

## Claims

1. Protective apparatus for a contact (51, 52) of a fuse link (50) having a contact (51) which is in the form of a main cap that is provided with a sand filling hole, and having a contact (52) which is in the form of a closure cap which closes the sand filling hole, with the protective apparatus (10) having a contact protective element (11) composed of conductive material, which completely covers the contact (51, 52), at least in the area in which an opposing contact (60) acts,
**characterized in that**
the protective apparatus (10) is designed such that it makes contact with the contact (51) which is in the form of a main cap and has the sand filling hole, and is arranged at a distance from the contact (52) which is in the form of a closure cap and closes the sand filling hole.

2. Protective apparatus according to Claim 1, **characterized in that** the contact protective element (11) is in the form of a contact protective pan, into which a contact (51, 52), in particular of a fuse link, can be essentially completely inserted.

3. Protective apparatus according to Claim 1 or 2, **characterized in that** the contact protective element is composed of copper, silver or gold.

4. Protective apparatus according to one of the preceding claims, **characterized in that** the contact protective element has a thickness of at least 0.5 mm.

5. Protective apparatus according to Claim 4, **characterized in that** the contact protective element has a thickness of 1 mm to 2 mm.

6. Protective apparatus according to one of the preceding claims, **characterized in that** the contact protective element (11) has two contact points (12), which project beyond a screening plane of the contact protective element (11).

7. Protective apparatus according to Claim 6, **characterized in that** the contact points (12) are welded on.

8. Protective apparatus according to Claim 6 or 7, **characterized in that** a tin/silver alloy is used as the contact material for the contact points (12).

9. Fuse plug (40) for a fused switch unit (20) having a holding area for a fuse link (50),
**characterized**
**in that** the fuse plug (40) has a protective apparatus according to one of the preceding claims.

10. Switching rocker (30) for a fused switch unit (20), in which a fuse link (50) or a fuse plug (40) with a holding area for a fuse link (50) can be inserted,
**characterized in that**
the switching rocker has a protective apparatus (10) according to one of Claims 1 to 8.

## Revendications

1. Dispositif de protection pour un contact (51, 52) d'une cartouche fusible (50) comprenant un contact (51) conçu comme capuchon principal pourvu d'un trou de châssis et un contact (52) conçu comme capuchon de fermeture fermant le trou de châssis, le dispositif de protection (10) comprenant un élément de protection de contact (11) à base de matériau conducteur, qui recouvre complètement le contact (51, 52) au moins dans la zone d'action d'un contre-contact (60), **caractérisé en ce que** le dispositif de protection (10) est conçu de telle sorte qu'il met en contact le contact (51) conçu comme un capuchon principal avec le trou de châssis et est disposé à distance du contact (51) conçu comme capuchon de fermeture et fermant le trou de châssis.

2. Dispositif de protection selon la revendication 1, **caractérisé en ce que** l'élément de protection de contact (11) est conçu comme une poche de protection de contact dans laquelle un contact (51, 52), en particulier d'une cartouche fusible, peut être inséré presque complètement.

3. Dispositif de protection selon la revendication 1 ou 2, **caractérisé en ce que** l'élément de protection de contact est à base de cuivre, d'argent ou d'or.

4. Dispositif de protection selon l'une quelconque des revendications précédentes, **caractérisé en ce que** l'élément de protection de contact présente une épaisseur d'au moins 0,5 mm.

5. Dispositif de protection selon la revendication 4, **caractérisé en ce que** l'élément de protection de contact présente une épaisseur de 1 mm à 2 mm.

6. Dispositif de protection selon l'une quelconque des revendications précédentes, **caractérisé en ce que** l'élément de protection de contact (11) présente deux points de contact (12), qui débordent d'un plan de blindage de l'élément de protection de contact (11).

7. Dispositif de protection selon la revendication 6, **caractérisé en ce que** les points de contact (12) sont soudés dessus.

8. Dispositif de protection selon la revendication 6 ou 7, **caractérisé en ce qu'**un assemblage étain-argent est utilisé comme matériau de contact pour les points de contact (12).

9. Fiche de sécurité (40) pour une unité coupe-circuit (20) avec une zone de logement pour une cartouche fusible (50), **caractérisée en ce que** la fiche de sécurité (40) comprend un dispositif de protection selon l'une quelconque des revendications précédentes.

10. Bascule de commutation (30) pour une unité coupe-circuit (20), dans laquelle une cartouche fusible (50) ou une fiche de sécurité (40) peut être insérée avec une zone de logement pour une cartouche fusible (50), **caractérisée en ce que** la bascule de commutation comprend un dispositif de protection (10) selon l'une quelconque des revendications 1 à 8.
